# EUROPÄISCHE PATENTSCHRIFT

(11) **EP 2 571 586 B1**
(45) Veröffentlichungstag und Bekanntmachung des Hinweises auf die Patenterteilung: **25.06.2014**
(21) Anmeldenummer: 11713694.5
(22) Anmeldetag: 07.04.2011
(51) Int. Cl.: A63F 9/12

(54) **VERFAHREN ZUR DEKORIERUNG DER OBERFLÄCHE VON IN IHRER GESAMTHEIT EINEN RÄUMLICHEN KÖRPER BILDENDEN EINZELELEMENTEN**
METHOD FOR DECORATING THE SURFACE OF INDIVIDUAL ELEMENTS THAT AS A WHOLE FORM A SPATIAL BODY
PROCÉDÉ DE DÉCORATION DE LA SURFACE D'ÉLÉMENTS INDIVIDUELS FORMANT ENSEMBLE UN CORPS À TROIS DIMENSIONS

(30) Priorität: 21.05.2010 DE 102010021280
(43) Veröffentlichungstag der Anmeldung: 27.03.2013
(73) Patentinhaber: Ravensburger Spieleverlag GmbH, 88214 Ravensburg (DE)
(72) Erfinder: KNELL, Florian, 88436 Eberhardzell-Muehlhausen (DE)
(74) Vertreter: Beyer, Andreas
(86) Internationale Anmeldenummer: PCT/EP2011/001734
(87) Internationale Veröffentlichungsnummer: WO 2011/144276

(56) Entgegenhaltungen:
- EP-A1- 1 405 723
- EP-A2- 1 147 908
- DE-U1-202004 007 528
- DE-U1-202005 015 635
- FR-A1- 2 646 889
- US-A1- 2001 017 085
- US-A1- 2005 168 502

## Beschreibung

Die vorliegende Erfindung betrifft ein Verfahren zur Dekorierung der Oberfläche von Einzelelementen, deren Gesamtheit einen räumlichen Körper bildet.

In der Spielwarenindustrie, aber auch auf anderen Gebieten besteht manchmal das Problem, dass ein mehrere Einzelelemente umfassender räumlicher Körper mit einem Dekor versehen werden soll, das nicht an die Einzelelemente gebunden ist, sondern sich über mehrere Einzelelemente hinweg erstreckt und beispielsweise den gesamten räumlichen Körper bedeckt. Insbesondere dann, wenn das Aufbringen des Dekors nicht zu einer Verbindung der Einzelelemente miteinander führen soll, sondern die Einzelelemente auch nach der Dekorierung noch separat erhalten bleiben sollen, ist die Dekorierung nicht ganz einfach und kann vor allem an den Schnittstellen aneinanderstoßender Einzelelemente zu Problemen wie einem unerwünschten Dekorversatz oder einer nicht passgenauen Dekorierung führen. Grundsätzlich bekannt ist die Dekorierung von Oberflächen mittels sogenannter Prägefolien, jedoch sind Prägefolien relativ teuer und bei ihrer Verarbeitung können die vorgenannten Probleme auftreten. Ebenfalls bekannt sind sogenannte In-mold-Dekorierverfahren, bei denen das gewünschte Dekor eines Kunststoffspritzgussteiles in Gestalt einer Transferfolie vor dem Erzeugen des Kunststoffspritzgussteiles in die entsprechende Spritzgussform eingelegt wird und sich beim Spritzen des Teiles mit dessen Oberfläche verbindet. Auch bei diesem Verfahren können die vorgenannten Probleme auftreten, zudem muss bei diesem Verfahren das jeweils gewünschte Dekor vorab in die Spritzgussform eingebracht werden.

DE 202005015635 U1 offenbart einen 3D-Puzzlespiel und dessen Herstellverfahren.

Der Erfindung liegt die Aufgabe zugrunde, ein neuartiges Verfahren zur Dekorierung der Oberfläche von in ihrer Gesamtheit einen räumlichen Körper bildenden Einzelelementen anzugeben, bei dem die zuvor diskutierten Probleme kaum noch oder gar nicht mehr auftreten und das zudem einfach und schnell an wechselnde Dekors angepasst werden kann und in seiner Anwendung kostengünstig ist.

Diese Aufgabe ist erfindungsgemäß durch ein Verfahren gelöst, welches die im Patentanspruch 1 angegebenen Schritte umfasst. Das erfindungsgemäße Verfahren eignet sich zur Dekorierung von Einzelelementen, deren Oberfläche eben oder gekrümmt ist und auch wechselnd gekrümmt sein kann. Ein bevorzugtes Anwendungsbeispiel des erfindungsgemäßen Verfahrens besteht in der Dekorierung der Oberfläche von Puzzleteilen, die zusammengesetzt einen räumlichen Körper bilden, beispielsweise eine Kugel, eine Pyramide, ein Herz, ein Tier, ein Bauwerk etc.

Gemäß dem erfindungsgemäßen Verfahren wird ein erster Datensatz erzeugt, der die Oberfläche des räumlichen Körpers und die Segmentierung der Oberfläche durch die Einzelelemente beschreibt. Am Beispiel des genannten Puzzles beschreibt dieser erste Datensatz somit einerseits die gesamte Oberfläche des räumlichen Körpers und andererseits die Aufteilung der Oberfläche in einzelne Segmente, wie sie sich aus der für die einzelnen Puzzleteile gewählten Form ergibt.

Das erfindungsgemäße Verfahren umfasst ferner das Erzeugen eines zweiten Datensatzes, der ein Dekor der Oberfläche des räumlichen Körpers beschreibt. Beispielsweise kann ein solches Dekor die Darstellung der Erdoberfläche sein, die nach Art eines Globus auf einen kugelförmigen Körper aufgebracht werden soll.

Der erste Datensatz und der zweite Datensatz werden sodann zu einem dritten Datensatz verbunden, dergestalt, dass das Dekor der Oberfläche des räumlichen Körpers und die segmentierte Oberfläche des räumlichen Körpers überlagert werden, um in einem einzigen Datensatz sowohl die Information über die räumliche Gestalt des Körpers und die Segmentierung seiner Oberfläche als auch über das gesamte Dekor der Oberfläche parat zu haben. Zum Erzeugen des ersten, zweiten und dritten Datensatzes kann auf bekannte Verfahren zurückgegriffen werden, wie sie beispielsweise aus der mathematischen Modellierung dreidimensionaler Körpers bekannt sind oder in CAD-Programmen zur Anwendung kommen.

Aus dem dritten Datensatz wird dann ein vierter Datensatz erzeugt, der die zweidimensionale, orthogonale Projektion der Oberfläche eines zu dekorierenden Einzelelements beschreibt. Mit anderen Worten wird die Oberfläche eines zu dekorierenden Einzelelements, die in ihrer räumlichen Gestalt einschließlich ihres Umrisses zusammen mit dem auf ihr befindlichen Teil des Gesamtdekors Bestandteil des dritten Datensatzes ist, aus dem dritten Datensatz quasi herauskopiert und sodann virtuell, d.h. auf mathematischem Wege, orthogonal auf eine zweidimensionale, d.h. ebene Fläche projiziert. Der vierte Datensatz beschreibt dann diese ebene Fläche hinsichtlich Größe, Umriss und Dekor. Aus Gründen, die später noch besser ersichtlich werden, wird dieser vierte Datensatz bzw. die ebene Fläche, die er beschreibt, auch als Druckfläche bezeichnet.

Aus dem vierten Datensatz wird dann eine Druckdatei erzeugt, die alle Informationen zum Dekor der Oberfläche des interessierenden Einzelelements hinsichtlich Position auf der ebenen Fläche, Farbe, Intensität etc. in einer druckerkompatiblen Form enthält. Diese Druckdatei wird dazu verwendet, in einem weiteren Schritt das gewünschte Dekor auf die Oberfläche des zu dekorierenden Einzelelements mittels eines berührungslos arbeitenden, digitalen Druckverfahrens während des Ausführens einer Relativbewegung zwischen einem Druckkopf und der ihm zugewandten Oberfläche des zu dekorierenden Einzelelements aufzubringen. Gemäß bevorzugter Ausgestaltungen des erfindungsgemäßen Verfahrens ist das Druckverfahren ein Pixeldruckverfahren, insbesondere ein Tintenstrahldruckverfahren, und zumindest die Druckdatei enthält die entsprechenden Pixeldaten.

Das erfindungsgemäße Verfahren ist äußerst flexibel, weil keine das Dekor tragenden Folien mehr zum Einsatz kommen, sondern das gewünschte Dekor einfach durch die Auswahl eines entsprechenden elektronischen Datensatzes bestimmt wird. Zudem ist das erfindungsgemäße Verfahren aufgrund der Verwendung eines digitalen Druckverfahrens nicht nur sehr schnell, sondern auch äußerst präzise, weil die Zuordnung des jeweiligen Dekors zu einer Oberfläche in einem einzigen Datensatz enthalten ist. Die Positioniergenauigkeit des Dekors auf der Einzelelementoberfläche wird nur durch die Genauigkeit der Positionierung des zu dekorierenden Einzelelements in Bezug auf den Druckkopf beschränkt, jedoch ist eine solche Positionierung mit einer Genauigkeit von einigen wenigen Hundertstel Millimetern, z.B. 4/100 mm, möglich.

Insbesondere dreidimensionale Oberflächen zu dekorierender Einzelelemente, z.B. gewölbte Oberflächen, lassen sich mit dem erfindungsgemäßen Verfahren hervorragend dekorieren, da beim Erzeugen des vierten Datensatzes das Aussehen der dreidimensionalen Oberfläche orthogonal in eine zweidimensionale Ebene projiziert wird und im Wege der Druckdatei an den Druckkopf geliefert wird, welcher durch das berührungslose Drucken, welches vorzugsweise im Wege eines Aufspritzens erfolgt (Tintenstrahldruck), die zweidimensionale "Druckfläche" wieder orthogonal auf die dreidimensionale, nun real vorhandene Oberfläche des Einzelelements projiziert bzw. überträgt. Auch wechselnde Krümmungen auf der Oberfläche des zu dekorierenden Einzelelements, beispielsweise konvexe und konkave Abschnitte der Oberfläche, sind deshalb für das erfindungsgemäße Dekorierverfahren kein Problem.

Das erfindungsgemäße Verfahren ist auch in weiterer Hinsicht sehr flexibel. Bei bevorzugten Ausführungsformen des Verfahrens umfasst der Schritt des Überlagerns zu einem dritten Datensatz ein Abstimmen zwischen der Segmentierung und dem Dekor der Oberfläche des räumlichen Körpers. Mit "Abstimmen" ist dabei gemeint, dass vor der endgültigen Erstellung des dritten Datensatzes das Dekor so auf der Oberfläche des räumlichen Körpers positioniert wird, dass die Segmentierungslinien nicht an aus dem einen oder anderen Grund ungünstigen Stellen des Dekors zu liegen kommen, beispielsweise ein Auge einer auf dem Dekor abgebildeten Person durchschneiden oder ähnliches mehr. Erst wenn die Segmentierungslinien bezüglich des Dekors zufriedenstellend angeordnet sind, wird der dritte Datensatz erstellt. Das genannte Abstimmen ist erfindungsgemäß deshalb einfach möglich, weil die Information über die Segmentierung einerseits und die Information über das Dekor andererseits zunächst in zwei getrennten Datensätzen vorliegen.

Vorzugsweise wird der Schritt des Erzeugens eines vierten Datensatzes aus dem dritten Datensatz so ausgeführt, dass der vierte Datensatz die zweidimensionale, orthogonale Projektion der Oberfläche des zu dekorierenden Einzelelements einschließlich einer festgelegten Überlappungsbreite mit den Oberflächen aller angrenzenden Einzelelemente beschreibt. Mit anderen Worten, beim "Herauskopieren" der Oberfläche des zu dekorierenden Einzelelements aus dem dritten Datensatz wird eine geringfügig größere Oberfläche herauskopiert, die an ihrem Rand jeweils ein kleines Stück in die Oberfläche des angrenzenden Einzelelements hineinreicht. Die Überlappungsbreite entspricht vorzugsweise mindestens der maximalen Positionierungenauigkeit der Einzelelementoberfläche bezüglich des Druckkopfes beim späteren Druckvorgang. Durch die genannte Überlappung ist auch bei einem tatsächlichen Eintreten der maximalen Positionierungenauigkeit gewährleistet, dass die Oberfläche des zu dekorierenden Einzelelements vollständig mit dem Dekor bedruckt wird und dass insbesondere ein abgerundeter Rand der Einzelelementoberfläche ebenfalls dekoriert wird und nicht etwa ohne Dekorauftrag verbleibt, was sich je nach Farbe des undekorierten Einzelelements später unschön bemerkbar machen kann, wenn die einzelnen Elemente den räumlichen Körper bilden. Die Überlappungsbreite ist erfindungsgemäß ohne jede Schwierigkeit in einem gewünschten Maß festlegbar, da der dritte Datensatz die vollständige Information über den gesamten räumlichen Körper enthält.

Wie bereits erwähnt, können die Einzelelemente miteinander koppelbar sein, insbesondere nach Art eines Puzzles, d.h. mittels an ihrem Rand vorhandener, paarweise korrespondierender Vorsprünge und Ausnehmungen. Aus der bisherigen Diskussion des erfindungsgemäßen Verfahren sollte bereits klargeworden sein, dass das Dekorieren solcher unregelmäßig geformter Oberflächen für das erfindungsgemäße Verfahren keinerlei Problem darstellt.

Zur Verbesserung des Bedruckungsergebnisses wird gemäß einer bevorzugten Ausführungsform des erfindungsgemäßen Verfahrens beim Erzeugen des ersten, die Oberfläche des räumlichen Körpers beschreibenden Datensatzes die Segmentierung so ausgeführt, dass bei zu dekorierenden Einzelelementen mit gekrümmter Oberfläche während des Schritts des Aufbringens des Dekors auf die Oberfläche bei einem vorgegebenen Minimalabstand zwischen dem Druckkopf und der Oberfläche ein vorgegebener maximaler Abstand zwischen dem Druckkopf und der Oberfläche nicht überschritten wird. Je nachdem, wie die Wölbung der Oberfläche des gesamten räumlichen Körpers sich darstellt, werden somit die Segmentierungslinien auf dieser Oberfläche so angeordnet, dass sich keine zu stark gewölbten Einzelelementoberflächen ergeben, deren Bedruckung aufgrund einer zu großen Differenz zwischen einem vorgegebenen Minimalabstand und einem maximalen Abstand zum Druckkopf schwieriger möglich ist, da die vom Druckkopf abgegebenen Farbtropfen nur bis zu einer bestimmten Entfernung vom Druckkopf präzise gesetzt werden können. In analoger Weise werden die Segmentierungslinien bei einer weiteren bevorzugten Ausführungsform des erfindungsgemäßen Verfahrens so auf der Oberfläche des räumlichen Körpers positioniert, dass sich keine Einzelelementoberflächen mit Hinterschneidungen ergeben, deren Bedruckung mit nur einem linear angeordneten Druckkopf nicht möglich wäre.

Gemäß einer Weiterbildung der zuvor erwähnten, bevorzugten Ausführungsformen wird die Oberfläche des zu dekorierenden Einzelelements zum Druckkopf so positioniert, dass sich aus einer Krümmung der Einzelelementoberfläche ergebende, maximale Abstände zwischen dem Druckkopf und der Oberfläche zumindest im Wesentlichen gleich groß sind. Bei einer sphärisch konvex gekrümmten Oberfläche beispielsweise wird sich der minimale Abstand zum Druckkopf in der Mitte der Einzelelementoberfläche befinden, während die maximalen Abstände zum Druckkopf am Rand der Oberfläche und insbesondere über die Oberflächendiagonale auftreten werden. Die Oberfläche wird zum Druckkopf dann so positioniert, dass der maximale Abstand der Oberfläche zum Druckkopf auf beiden Seiten der Oberfläche bzw. an beiden Enden der Diagonale gleich groß ist. Anders ausgedrückt wird der maximale Abstand zwischen der Oberfläche des Einzelelements und dem Druckkopf durch entsprechende Anordnung des Einzelelements minimiert. Man erreicht auf diese Weise eine qualitativ bessere Bedruckung der Oberfläche.

Wenn die Oberfläche des zu dekorierenden Einzelelements nicht eben, sondern gekrümmt ist, wird gemäß einer bevorzugten Ausgestaltung des erfindungsgemäßen Verfahrens beim Schritt des Aufbringens des Dekors auf die gekrümmte Oberfläche die Farbabgabemenge des Druckkopfes in Abhängigkeit eines sich ergebenden maximalen Abstands zwischen dem Druckkopf und der Oberfläche gegenüber derjenigen Farbabgabemenge erhöht, die für das Aufbringen desselben Dekors auf eine nicht gekrümmte Oberfläche erforderlich ist. Durch die Erhöhung der Farbabgabemenge beim Bedrucken gekrümmter Oberflächen wird eine sich in den gekrümmten Bereichen normalerweise einstellende, geringere Farbdichte, bedingt durch die aufgrund der Wölbung größere zu bedruckende Fläche und die daraus resultierende, abnehmende Pixeldichte, vermieden. Eine Erhöhung der Farbabgabemenge auf 103 % bis 110 % (die Basisfarbmenge sei hierbei als 100 % angenommen) reicht hierbei in der Regel aus und führt zu keiner Verschlechterung des Dekorauftrags in den nicht gekrümmten Bereichen der Oberfläche. Die krümmungsabhängige Erhöhung der Farbabgabemenge kann insgesamt erfolgen, d.h. den gesamten Druckkopf betreffen, so dass auch die nicht gekrümmten Oberflächenbereiche die erhöhte Farbabgabemenge erhalten, sie kann jedoch, sofern die Ansteuerung des Druckkopfes dies zulässt, auch nur in den gekrümmten Oberflächenbereichen erfolgen.

Bei allen Ausgestaltungen des erfindungsgemäßen Verfahrens ist der Druckkopf vorzugsweise ein (linearer) Druckbalken und die Relativbewegung ist eine Translationsbewegung. Mit anderen Worten, der Druckbalken wird in einer geradlinigen Bewegung über die zu dekorierende Einzelelementoberfläche geführt oder die Einzelelementoberfläche wird geradlinig unter dem Druckbalken hindurchbewegt oder es findet eine Kombination der zwei vorgenannten Bewegungen statt.

Das erfindungsgemäße Verfahren erlaubt es, die Oberfläche eines aus Einzeisegmenten bestehenden räumlichen Körpers einfach und schnell so zu dekorieren, dass das Dekor der Einzelsegmentoberflächen sich jeweils passgenau und ohne erkennbare Übergänge an das Dekor der angrenzenden Einzelsegmentoberflächen anschließt. Ein Dekorwechsel ist schnell und einfach durchführbar, was es erlaubt, auch kleine und kleinste Serien von Einzelelementen bis hin zu Einzelstücken kostengünstig mit einem individualisierten Dekor zu versehen.

Ein bevorzugtes Ausführungsbeispiel des erfindungsgemäßen Verfahrens wird im Folgenden anhand der beigefügten, schematischen Zeichnungen näher erläutert. Es zeigt:
- Figur 1: eine schematische, bebilderte Darstellung des Ablaufs einer bevorzugten Ausführungsform des erfindungsgemäßen Dekorierungsverfahrens am Beispiel eines kugelförmigen Puzzles,
- Figur 2: in schematisierter Form den virtuellen Teil und den realen Teil des Verfahrens aus Figur 1,
- Figur 3: eine schematisierte, vergrößerte Detaildarstellung zur Erläuterung einer Randüberlappung beim Aufbringen des Dekors auf eine Einzelelementoberfläche, und
- Figur 4a und b: Draufsichten zweier Puzzleteile, die mit dem Verfahren aus Figur 1 dekoriert worden sind.

Das Verfahren zur Dekorierung der Oberfläche von Einzelelementen umfasst eine Reihe von Schritten, die unter Bezugnahme auf Fig. 1 anhand der dort gegebenen, bildlichen Darstellung näher erläutert werden. Das in Fig. 1 wiedergegebene Ausführungsbeispiel betrifft die Dekorierung der einzelnen Teile eines insgesamt kugelförmigen Puzzles.

In einem anfänglichen Schritt wird ein erster Datensatz in elektronischer Form erzeugt, der die Oberfläche einer Kugel sowie eine Segmentierung der Kugeloberfläche durch Einzelelemente, die hier von den einzelnen Puzzleteilen gebildet sind, beschreibt. Auf einem Computermonitor wiedergegeben erzeugt dieser erste Datensatz ein Abbild 12 einer Kugel, auf deren Oberfläche sich die Umrisslinien 14 der einzelnen Puzzleteile erkennen lassen. Das in Fig. 1 nur zweidimensional wiedergegebene Abbild 12 ist in Wahrheit dreidimensional, so dass auf dem Computermonitor die gesamte Kugeloberfläche und deren Segmentierung durch entsprechendes Drehen des Kugelabbildes betrachtet werden kann.

In einem weiteren anfänglichen Schritt des Dekorierungsverfahrens wird ein zweiter Datensatz in elektronischer Form erzeugt, der ein Dekor der Oberfläche des zugrundeliegenden räumlichen Körpers, hier also der Kugel, beschreibt. Auf einem Computermonitor erzeugt dieser zweite Datensatz ein Abbild 16 einer Kugeloberfläche mit darauf befindlichem Dekor, hier symbolisiert durch eine Anzahl von Kreuzen 18. Auch dieses Abbild 16 wird auf dem Computermonitor räumlich dargestellt, um den Verlauf des Dekors auf der gesamten Kugeloberfläche sehen und kontrollieren zu können.

In einem folgenden Verfahrensschritt wird durch geeignetes Verbinden des ersten Datensatzes und des zweiten Datensatzes ein dritter Datensatz in elektronischer Form erzeugt, der die Informationen der ersten beiden Datensätze in überlagerter Form enthält. In Fig. 1 würde ein Abbild, welches durch den dritten Datensatz auf einem Computermonitor erzeugt wird, demnach eine Überlagerung der Abbilder 12 und 16 sein, d.h. eine räumliche Darstellung einer Kugeloberfläche mit den Umrisslinien 14 und den Kreuzen 18. Beim Erzeugen des dritten Datensatzes besteht die Möglichkeit, die Positionierung des Oberflächendekors und den Verlauf der Umrisslinien 14 aufeinander abzustimmen, um beispielsweise zu verhindern, dass eine Umrisslinie 14 durch ein Kreuz 18 verläuft. Allgemein gesprochen kann das Oberflächendekor auf der durch die Umrisslinien 14 segmentierten Kugeloberfläche in einer gewünschten Weise angeordnet werden. Erst wenn die gewünschte Anordnung des Dekors auf der Kugeloberfläche erreicht ist, wird der dritte Datensatz erzeugt und abgespeichert.

Der dritte Datensatz enthält nun alle Informationen darüber, wie jedes Einzelelement, d.h. jedes zur Kugelform beitragende Puzzleteil aussieht und wie seine Oberfläche dekoriert ist. In einem weiteren Verfahrensschritt wird deshalb aus dem dritten Datensatz durch Herauskopieren der ein bestimmtes Einzelelement (Puzzleteil) betreffenden Daten und durch eine auf virtuellem Wege erfolgende orthogonale Projektion der Oberfläche dieses Einzelelements in eine Ebene ein vierter Datensatz in elektronischer Form erzeugt, der die zweidimensionale orthogonale Projektion der Oberfläche des ausgewählten Einzelelements hinsichtlich Größe, Umriss und Dekorierung beschreibt. In Fig. 1 ist dieser Vorgang bildlich dargestellt durch ein vom dritten Datensatz erzeugtes, modifiziertes Abbild 20, in welchem ein ausgewähltes virtuelles Einzelelement 22' hervorgehoben und mit seiner Dekorierung gezeigt ist (tatsächlich zeigt das Abbild 20 jedoch auch die Dekorierung der anderen Einzelelemente). Bei 24 ist das Einzelelement 22' in aus der Kugel herausgelöster Form dargestellt, bei 26 ist die zweidimensionale orthogonale Projektion der Oberfläche des Einzelelements 22' wiedergegeben. Aufgrund seiner Zweidimensionalität wird der Zustand gemäß 26 auch als Druckfläche bezeichnet.

Um eine Druckvorrichtung ansteuern zu können, wird aus den in dem vierten Datensatz, d.h. in der Druckfläche enthaltenen Daten in einem weiteren Verfahrensschritt eine Druckdatei erzeugt, die in einer druckerkompatiblen Form alle Daten darüber enthält, wo eine Druckvorrichtung welche Farbe und wieviel davon auf die Oberfläche eines realen Einzelelements 22 drucken soll. Diese Druckdatei ist in Fig. 1 bei 28 gezeigt und umfasst neben der Information über den Aufbringungsort auch die Farbinformation, beispielhaft aufgetrennt in die Farben Cyan (C), Magenta (M), Yellow (Y) und Schwarz (K).

Diese Druckdatei wird zu einer Druckvorrichtung 30 gesandt, die einen linearen Druckbalken 32 mit nicht dargestellten Düsen aufweist, durch die in durch die Druckdatei gesteuerter Form Farbstoff abgegeben wird, vorzugsweise im Wege eines Tintenstrahldruckes, um das reale Einzelelement 22 auf seiner Oberfläche mit dem gewünschten Dekor zu versehen. Hierzu wird in einem nebengeordneten Prozess das reale Einzelelement 22 erzeugt, wozu beispielsweise ebenfalls die in dem dritten Datensatz oder dem ersten Datensatz enthaltenen Daten verwendet werden können. Das real erzeugte Einzelelement 22 wird sodann der Druckvorrichtung 30 zugeführt und dort so positioniert, dass während einer translatorischen Relativbewegung des Druckbalkens 32 zur Oberfläche des Einzelelements 22 das gewünschte Dekor aufgebracht wird.

Bei 34 ist ein Einzelelement 22 dargestellt, wie es die Druckvorrichtung 30 in fertig dekoriertem Zustand verlässt. Bei 36 ist dieses Puzzleteil eingefügt in ein teilweise fertiggestelltes, kugelförmiges Puzzle gezeigt.

In Fig. 2 ist der grundsätzliche Ablauf des Dekorierungsverfahrens nochmals schematisch wiedergegeben, wobei links einer Mittellinie M virtuell stattfindende Vorgänge und rechts der Mittellinie M real stattfindende Vorgänge gezeigt sind. Demgemäss wird aus dem hier nur schematisch, d.h. ohne Dekor wiedergegebenen Abbild 20 des dritten Datensatzes ein Einzelelement herausgelöst und sodann dessen Oberfläche orthogonal, d.h. längs einer orthogonalen Mittelachse des herausgelösten Teils, in eine zweidimensionale, ebene Fläche projiziert. Diese auch als "Druckfläche" bezeichnete Fläche dient, umgesetzt in druckerkompatible Form, zur Ansteuerung des Druckbalkens 32, der berührungslos beispielsweise mittels eines herkömmlichen Tintenstrahldruckverfahrens die Druckfläche auf die unter ihm positionierte, zu dekorierende Oberfläche eines realen Einzelelements 22 "projiziert", d.h. druckt. Das fertig dekorierte Teil 22 ist dann bereit zur Verwendung als Puzzleteil in einem kugelförmigen Puzzle.

In Fig. 3 ist schematisch wiedergegeben, dass gemäß bevorzugter Ausgestaltungen des Dekorierungsverfahrens nicht nur die Oberfläche eines interessierenden Einzelelements 22 aus dem dritten Datensatz herausgelöst wird, sondern darüber hinaus an jedem Rand des Einzelelements ein kleines Stück des in das angrenzende Einzelelement hineinreichenden Teils der Kugeloberfläche. Aus dieser herauskopierten Oberfläche wird dann der vierte Datensatz und somit auch die Druckdatei erzeugt, so dass die Druckdatei auch ein nicht korrekt mittig unter dem Druckbalken 32 positioniertes Einzelelement 22 am Rand noch bedrucken kann. Die ausgewählte Überlappungsbreite ist in Fig. 3 mit OL bezeichnet. Man erhält auf diese Weise immer Einzelelemente, deren Oberfläche vollständig, d.h. bis zum Rand dekoriert ist und deren Oberfläche sich übergangslos an die Oberflächen angrenzender dekorierter Einzelelemente anschließt.

Fig. 4 zeigt bildlich das Ergebnis, welches mit dem beschriebenen Dekorierungsverfahren erzielt wird. Zwei in Fig. 4a getrennt gezeigte Einzelelemente 22a, 22b zeigen im in Fig. 4b wiedergegebenen, zusammengefügten Zustand ein hier in Gestalt eines Sterns ausgeführtes, passgenaues Dekor ohne erkennbare Übergänge (die Trennlinie zwischen den beiden Teilen 22a und 22b ist hier übertrieben dick wiedergegeben).

## Patentansprüche

1. Verfahren zur Dekorierung der Oberfläche von Einzelelementen (22), deren Gesamtheit einen räumlichen Körper bildet, mit den Schritten:
- Erzeugen eines ersten Datensatzes, der die Oberfläche des räumlichen Körpers und deren Segmentierung durch die Einzelelemente (22) beschreibt,
- Erzeugen eines zweiten Datensatzes, der ein Dekor (18) der Oberfläche des räumlichen Körpers beschreibt,
- Überlagern der segmentierten Oberfläche und des Dekors (18) der Oberfläche des räumlichen Körpers durch Verbinden des ersten Datensatzes und des zweiten Datensatzes zu einem dritten Datensatz,
- Erzeugen eines vierten Datensatzes, der die zweidimensionale orthogonale Projektion der Oberfläche eines zu dekorierenden Einzelelements (22) beschreibt, aus dem dritten Datensatz,
- Erzeugen einer Druckdatei aus dem vierten Datensatz, und
- Aufbringen des Dekors der Oberfläche des zu dekorierenden Einzelelements mittels eines berührungslos arbeitenden digitalen Druckverfahrens unter Verwendung der Druckdatei und Ausführung einer Relativbewegung zwischen einem Druckkopf und der ihm zugewandten Oberfläche des zu dekorierenden Einzelelements.

2. Verfahren nach Anspruch 1,
**dadurch gekennzeichnet, dass** das Druckverfahren ein Pixeldruckverfahren ist, insbesondere ein Tintenstrahldruckverfahren.

3. Verfahren nach Anspruch 1 oder 2,
**dadurch gekennzeichnet, dass** der Schritt des Überlagerns zu einem dritten Datensatz ein Abstimmen zwischen der Segmentierung und dem Dekor (18) der Oberfläche des räumlichen Körpers umfasst.

4. Verfahren nach einem der vorhergehenden Ansprüche,
**dadurch gekennzeichnet, dass** der Schritt des Erzeugens eines vierten Datensatzes aus dem dritten Datensatz so ausgeführt wird, dass der vierte Datensatz die zweidimensionale orthogonale Projektion der Oberfläche des zu dekorierenden Einzelelements einschließlich einer festgelegten Überlappungsbreite mit den Oberflächen aller angrenzenden Einzelelemente (22) beschreibt.

5. Verfahren nach einem der vorhergehenden Ansprüche,
**dadurch gekennzeichnet, dass** die Einzelelemente (22) miteinander koppelbar sind, insbesondere mittels an ihrem Rand vorhandener, paarweise korrespondierender Vorsprünge und Ausnehmungen nach Art eines Puzzles.

6. Verfahren nach einem der vorhergehenden Ansprüche,
**dadurch gekennzeichnet, dass** die Oberfläche zumindest mancher zu dekorierender Einzelelemente (22) gekrümmt ist.

7. Verfahren nach Anspruch 6,
**dadurch gekennzeichnet, dass** beim Erzeugen des ersten, die Oberfläche des räumlichen Körpers beschreibenden Datensatzes die Segmentierung so ausgeführt wird,
dass bei zu dekorierenden Einzelelementen (22) mit gekrümmter Oberfläche während des Schritts des Aufbringens des Dekors (18) auf die Oberfläche bei vorgegebenem Minimalabstand zwischen dem Druckkopf und der Oberfläche ein vorgegebener maximaler Abstand zwischen dem Druckkopf und der Oberfläche nicht überschritten wird.

8. Verfahren nach Anspruch 7,
**dadurch gekennzeichnet, dass** die Oberfläche des zu dekorierenden Einzelelements (22) zum Druckkopf so positioniert wird, dass sich aus einer Krümmung der Oberfläche ergebende, maximale Abstände zwischen dem Druckkopf und der Oberfläche zumindest im Wesentlichen gleich groß sind.

9. Verfahren nach einem der Ansprüche 6 bis 8,
**dadurch gekennzeichnet, dass** beim Schritt des Aufbringens des Dekors auf die gekrümmte Oberfläche des zu dekorierenden Einzelelements (22) die Farbabgabemenge des Druckkopfes in Abhängigkeit eines sich ergebenden maximalen Abstands zwischen dem Druckkopf und der Oberfläche gegenüber derjenigen Farbabgabemenge erhöht ist, die für das Aufbringen desselben Dekors (18) auf eine nicht gekrümmte Oberfläche erforderlich ist.

10. Verfahren nach einem der vorhergehenden Ansprüche,
**dadurch gekennzeichnet, dass** der Druckkopf ein Druckbalken (32) und die Relativbewegung eine Translationsbewegung ist.

## Claims

1. Process for decorating the surface of individual elements (22), the totality of which constitutes a spatial body, including the steps:
- generating a first data record which describes the surface of the spatial body and the segmentation thereof by the individual elements (22),
- generating a second data record which describes a decoration (18) of the surface of the spatial body,
- overlaying the segmented surface and the decoration (18) of the surface of the spatial body by combining the first data record and the second data record to form a third data record,
- generating a fourth data record, which describes the two-dimensional orthogonal projection of the surface of an individual element (22) to be decorated, from the third data record,
- generating a print file from the fourth data record, and
- applying the decoration of the surface of the individual element to be decorated by means of a digital printing process operating in non-contacting manner using the print file and execution of a relative movement between a print head and the surface of the individual element to be decorated facing towards said print head.

2. Process according to Claim 1,
**characterised in that** the printing process is a pixel printing process, in particular an ink-jet printing process.

3. Process according to Claim 1 or 2,
**characterised in that** the step of overlaying to form a third data record includes a matching between the segmentation and the decoration (18) of the surface of the spatial body.

4. Process according to one of the preceding claims,
**characterised in that** the step of generating a fourth data record from the third data record is performed in such a way that the fourth data record describes the two-dimensional orthogonal projection of the surface of the individual element to be decorated, inclusive of a defined width of overlap with the surfaces of all adjoining individual elements (22).

5. Process according to one of the preceding claims,
**characterised in that** the individual elements (22) can be coupled together, in particular by means of pairwise corresponding projections and recesses which are present on their edge, in the manner of a jigsaw puzzle.

6. Process according to one of the preceding claims,
**characterised in that** the surface of at least some individual elements (22) to be decorated is curved.

7. Process according to Claim 6,
**characterised in that** in the course of generating the first data record describing the surface of the spatial body the segmentation is performed in such a way that, in the case of individual elements (22) to be decorated having a curved surface, during the step of applying the decoration (18) onto the surface with predetermined minimal spacing between the print head and the surface a predetermined maximal spacing between the print head and the surface is not exceeded.

8. Process according to Claim 7,
**characterised in that** the surface of the individual element (22) to be decorated is positioned relative to the print head in such a way that maximal spacings, resulting from a curvature of the surface, between the print head and the surface are at least substantially of equal magnitude.

9. Process according to one of Claims 6 to 8,
**characterised in that** in the course of the step of applying the decoration onto the curved surface of the individual element (22) to be decorated the ink-release quantity of the print head has been increased as a function of a resulting maximal spacing between the print head and the surface in comparison with that ink-release quantity which is required for the applying of the same decoration (18) onto a non-curved surface.

10. Process according to one of the preceding claims,
**characterised in that** the print head is a print bar (32) and the relative movement is a translational movement.

## Revendications

1. Procédé de décoration de la surface d'éléments individuels (22) dont l'ensemble forme un corps tridimensionnel, comprenant les étapes consistant à :
- générer un premier ensemble de données qui décrit la surface du corps tridimensionnel et sa segmentation par les éléments individuels (22),
- générer un deuxième ensemble de données qui décrit un décor (18) de la surface du corps tridimensionnel,
- superposer la surface segmentée et le décor (18) de la surface du corps tridimensionnel en combinant le premier ensemble de données et le deuxième ensemble de données en un troisième ensemble de données,
- générer, à partir du troisième ensemble de données, un quatrième ensemble de données qui décrit la projection orthogonale bidimensionnelle de la surface d'un élément individuel (22) à décorer,
- générer un fichier d'impression à partir du quatrième ensemble de données, et
- appliquer le décor sur la surface de l'élément individuel à décorer au moyen d'un procédé d'impression numérique fonctionnant sans contact en utilisant le fichier d'impression et en exécutant un mouvement relatif entre une tête d'impression et la surface de l'élément individuel à décorer tournée vers elle.

2. Procédé selon la revendication 1,
**caractérisé en ce que** le procédé d'impression (30) est un procédé d'impression de pixels, en particulier un procédé d'impression à jet d'encre.

3. Procédé selon la revendication 1 ou 2,
**caractérisé en ce que** l'étape consistant à superposer en un troisième ensemble de données comprend une adaptation entre la segmentation et le décor (18) de la surface du corps tridimensionnel.

4. Procédé selon l'une des revendications précédentes,
**caractérisé en ce que** l'étape consistant à générer un quatrième ensemble de données à partir du troisième ensemble de données est exécutée de façon que le quatrième ensemble de données décrive la projection orthogonale bidimensionnelle de la surface de l'élément individuel à décorer, y compris une largeur de recouvrement définie avec les surfaces de tous les éléments individuels (22) adjacents.

5. Procédé selon l'une des revendications précédentes,
**caractérisé en ce que** les éléments individuels (22) peuvent être couplés les uns aux autres, en particulier au moyen de saillies et de creux présents sur leur bord, correspondant par paires à la manière d'un puzzle.

6. Procédé selon l'une des revendications précédentes,
**caractérisé en ce que** la surface d'au moins certains éléments individuels (22) à décorer est courbe.

7. Procédé selon la revendication 6,
**caractérisé en ce que** lors de la génération du premier ensemble de données décrivant la surface du corps tridimensionnel, la segmentation est effectuée de façon que, une distance minimale prédéfinie étant donnée entre la tête d'impression et la surface, une distance maximale prédéfinie entre la tête d'impression et la surface ne soit pas dépassée pendant l'étape consistant à appliquer le décor (18) sur la surface, dans le cas d'éléments individuels (22) à décorer ayant une surface courbe.

8. Procédé selon la revendication 7,
**caractérisé en ce que** la surface de l'élément individuel (22) à décorer est positionnée par rapport à la tête d'impression de façon que les distances maximales entre la tête d'impression et la surface, résultant d'une courbure de la surface, soient au moins sensiblement égales.

9. Procédé selon l'une des revendications 6 à 8,
**caractérisé en ce que** lors de l'étape consistant à appliquer le décor sur la surface courbe de l'élément individuel (22) à décorer, le débit d'encre de la tête d'impression augmente en fonction d'une distance maximale résultante entre la tête d'impression et la surface par rapport au débit d'encre qui est nécessaire pour appliquer le même décor (18) sur une surface non courbe.

10. Procédé selon l'une des revendications précédentes,
**caractérisé en ce que** la tête d'impression est une barre d'impression (32) et le mouvement relatif un mouvement de translation.
